# FASCICULE DE BREVET EUROPEEN

(11) **EP 0 984 821 B1**
(45) Date de publication et mention de la délivrance du brevet: **11.05.2005**
(21) Numéro de dépôt: 99939832.4
(22) Date de dépôt: 05.03.1999
(51) Int. Cl.: A63C 9/20

(54) **DISPOSITIF DE LIAISON D'UNE CHAUSSURE A UN ARTICLE DE SPORT**
VORRICHTUNG ZUM VERBINDEN EINES SCHUHS MIT EINEM SPORTARTIKEL
DEVICE FOR COUPLING A SHOE WITH A SPORTS GEAR

(30) Priorité: 19.03.1998 FR 9803646
(43) Date de publication de la demande: 15.03.2000
(73) Titulaire: Salomon S.A., 74370 Metz-Tessy (FR)
(72) Inventeur: VEUX, Jean-Luc, F-74150 Rumilly (FR)
(86) Numéro de dépôt international: PCT/FR1999/000502
(87) Numéro de publication internationale: WO 1999/047219

(56) Documents cités:
- EP-A- 0 768 103
- WO-A-96/23558
- FR-A- 2 738 158

## Description

La présente invention a pour objet un système de fixation d'une chaussure à un article de sport, notamment un sport de glisse tel que le ski de fond, le ski de randonnée (touring), le télémark, le patin à glace ou le patin à roulettes.

Dans les systèmes de fixation de type traditionnel utilisés en ski de fond l'accroche de la chaussure à l'article de sport se fait généralement à l'avant de celle-ci au moyen d'une liaison de type charnière permettant un débattement de la chaussure par rapport à l'article de sport, c'est-à-dire un soulèvement du talon.

Il est également connu en patin à glace ou à roulettes d'avoir une liaison articulée de la chaussure sur l'article de sport, ce qui permet d'allonger la foulée et d'augmenter la vitesse.

De tels systèmes de liaison ont fait leur preuves. Cependant, ils présentent l'inconvénient que la semelle de la chaussure doit être à la fois rigide en direction transversale et en torsion tout en étant suffisamment souple pour permettre, dans la mesure du possible, un déroulement naturel du pied.

Ces exigences étant contradictoires et difficiles à concilier sur un même élément, le contrôle et le guidage du ski ne sont pas toujours assurés de façon optimum.

D'autre part, les chaussures de tels système comportent généralement un axe transversal placé à l'extrémité avant de la semelle qui peut gêner lors de la marche à pied.

EP-768 103 décrit un dispositif de fixation dans lequel la fixation de la chaussure est assuré par une charnière et dans lequel un mécanisme complémentaire à biellette articulèe assure une fonction de contrôle et de rappel elastique.

Des problèmes identiques se posent dans les autres domaines et notamment le patinage.

Par le WO 96/23558, sur lequel le préambule de la revendication 1 est basé, il a été proposé de lier la partie avant de la chaussure, jusqu'à la zone dite d'articulation métatarsophalangienne, par l'intermédiaire d'un élément élastique ancré à une extrémité à la fixation et qui s'accroche par son extrémité libre dans la semelle de la chaussure, à l'arrière de ladite zone. Cet élément élastique fournit à la chaussure les caractéristiques de rigidité transversale et en torsion souhaitées et exerce en même temps un effort de rappel constant de ladite chaussure vers l'article de sport. Il en résulte un contrôle et guidage améliorés de l'article de sport.

Cependant, cet élément élastique est soumis à une fatigue importante et une usure rapide du fait des flexions répétées du pied lors de la pratique du sport, de sorte que les caractéristiques de rigidité et de rappel élastique évoquées ci-avant évoluent dans le temps.

Le but de la présente invention est de remédier à ces inconvénients et de proposer un dispositif de fixation amélioré, conciliant les problèmes de soulèvement du talon de la chaussure, de contrôle en torsion et de fatigue des matériaux.

Ce but est atteint dans un dispositif de fixation lié à un article de sport pour y fixer une chaussure comprenant une semelle, le dispositif comportant des moyens de butée destinés à coopérer avec l'extrémité avant de la chaussure, comportant des moyens d'accrochage élastique destinés à coopérer avec des moyens d'accrochage associés de la semelle disposés en arrière de l'extrémité avant de la semelle, et dans lequel lesdits moyens d'accrochage élastiques sont destinés à exercer sur ladite semelle un effort de traction en direction desdits moyens de butée, par le fait que les moyens d'accrochage élastique sont ancrés sur le dispositif de fixation par des moyens d'ancrage articulés agencés en arrière des moyens de butée.

Par cette construction on réduit fortement la sollicitation en flexion des moyens d'accrochage élastique qui de ce fait sont moins soumis à l'usure par fatigue, et d'autre part exercent des efforts de traction et de rappel élastique plus constants.

Le fait que l'ancrage de moyens d'accrochage élastique est constituée par une articulation permet de s'exonérer totalement de toute énergie liée à la flexion.

Selon un mode de réalisation préféré, les moyens d'ancrage des moyens d'accrochage élastiques sont déplaçables en direction longitudinale à l'encontre de moyens élastiques. Par cette construction on garantit que l'élasticité de rappel lors d'une flexion de la chaussure sera fournie de préférence par la compression de moyens élastiques plutôt que par la flexion des moyens d'accrochage. L'élasticité de rappel sera par conséquent mieux contrôlable.

De toute façon, l'invention sera mieux comprise et d'autres caractéristique de celle-ci seront mises en évidence à l'aide de la description qui suit en référence aux dessins schématiques annexés en représentant, à titre d'exemple non limitatif, plusieurs modes de réalisation préférés et dans lequel :
- la figure 1 est une vue en perspective d'un dispositif de fixation selon l'invention en cours de fonctionnement,
- la figure 2 est une vue en coupe longitudinale partielle du dispositif de fixation de la figure 1 en position de chaussage,
- la figure 3 est une vue similaire à la figure 2 en position de fermeture, à l'état au repos de la chaussure,
- la figure 4 est une vue similaire à la figure 3 à l'état soulevé de la chaussure,
- la figure 5 est une vue en coupe partielle de la partie inférieure de la chaussure,
- la figure 6 est une vue schématique d'un autre mode de réalisation en cours de fermeture du dispositif de fixation.

La figure 1 montre l'application du système de liaison selon l'invention à la liaison à un ski 1 d'une chaussure de ski de fond 10, cette liaison s'effectuant par l'intermédiaire d'un dispositif de fixation 20 et d'une nervure de guidage 70.

Comme le montre la figure 5, la chaussure 10 comporte une semelle 11, munie à l'extrémité avant d'un large rebord périphérique 12 définissant, à sa jonction avec la tige de la chaussure, une gorge 13, et comportant sur toute la longueur de sa face inférieure une rainure longitudinale médiane 14. A son extrémité avant, la semelle 11 remonte en arrondi avec une légère courbure 11a à la manière des chaussures de montagne classiques. La courbure 11a est destinée à faciliter le déroulé de la chaussure ainsi qu'on le verra plus loin.

Un insert 15 est par ailleurs fixé, par exemple par des vis 16 ou encore par surmoulage, au fond de la rainure 14, dans une zone correspondant sensiblement à la zone d'articulation métatarsophalangienne. Cet insert 15 définit un crochet 17 orienté vers l'arrière.

Tous ces éléments de la chaussure sont destinés à coopérer avec le dispositif de fixation 20 ainsi qu'on le verra plus loin.

Comme le montre la figure 2, le dispositif de fixation 20 est constitué d'une embase 21 fixée sur le ski 1 par des vis 22 et sur laquelle est articulé un levier de verrouillage 30, par l'intermédiaire d'un axe 31. Le levier de verrouillage 30 est par ailleurs relié à l'embase 21 par deux biellettes latérales 32, articulées, d'une part, en 33 sur ledit levier 30, et d'autre part, par un axe transversal 34 coulissant dans des lumières latérales 23 de l'embase.

L'ensemble levier 30-biellettes 32 forme un système à genouillère dont la ligne de point mort est définie par les axes 31 et 34.

Ainsi, lorsque le levier 30 est abaissé dans la position fermée montrée aux figures 3 et 4, les axes d'articulation 33 des biellettes 32 au levier passent en-dessous de ladite ligne de point mort et la position d'équilibre est stable. Le système à genouillère nécessite un certain effort pour passer les axes 33 de part et d'autre de la ligne de point mort et garantit que le levier ne s'ouvrira pas de façon intempestive.

Sur l'axe transversal 34 est par ailleurs monté un coulisseau 35 sensiblement en forme de chape et comportant deux parois longitudinales 36 et une paroi de fond 37. Ce coulisseau 35 reçoit un ressort de compression 38.

Le ressort 38 est maintenu entre le fond 37 du coulisseau, qui comporte une saillie 37a destinée à cet effet, et l'extrémité avant 41 d'un chariot 40. Le chariot 40 est monté coulissant dans l'embase 20 qui comporte à cet effet une glissière de guidage 25 débouchant latéralement sur les côtés de l'embase 20. Sur l'extrémité arrière 42 du chariot 40 est articulé un fil d'accrochage élastique 50 destiné à coopérer avec le crochet 17 de la chaussure.

Le fil d'accrochage élastique 50 a sensiblement la forme d'un U et comporte une branche transversale 52 destinée à coopérer avec le crochet 17 et deux branches latérales 51 dont les extrémités recourbées 53 sont articulées sur le chariot 40.

Le dispositif de fixation comporte également des moyens de butée avant constitués en l'occurrence par un étrier 60 comportant une branche horizontale 61 en forme d'arc de cercle épousant la forme de la gorge 13 de la semelle de la chaussure et destinée à recevoir cette dernière et deux branches latérales 62, sensiblement verticales et articulées par leurs extrémités 63, sur l'embase 20. L'étrier 60 est disposé à l'avant du fil d'accrochage élastique 50 et peut donc pivoter autour de ses extrémités 63.

Bien entendu, d'autres formes peuvent être envisagées pour l'étrier en fonction de la forme de la semelle.

Il peut également être prévu que l'étrier ne coopère pas avec une gorge 13 de la semelle mais simplement avec la surface supérieure du rebord périphérique 12.

Enfin, le dispositif de fixation comporte une nervure de guidage 70 dont la section transversale correspond à celle de la rainure 14 de la chaussure et dont l'extrémité avant 71 s'ajuste à la partie arrière de l'embase 20 qui forme également une nervure de guidage.

Le fonctionnement du système de fixation selon l'invention est le suivant. La chaussure 10 est mise en place dans le dispositif de fixation par introduction de l'extrémité avant de sa semelle dans l'étrier 60 jusqu'à ce que la gorge 13 vienne en butée avec la branche horizontale 61 de l'étrier (cf. figure 2).

Le verrouillage de la chaussure s'effectue alors par abaissement du levier 30 ce qui a pour effet de tirer vers l'avant le chariot 40 et donc le fil d'accrochage 50 jusqu'à ce que sa branche 52 vienne se loger dans le fond du crochet 17 (cf. figure 3).

Ce mouvement de fermeture est aidé par le ressort 38 qui tend à repousser le chariot 40 vers l'avant. Le ressort 38 permet de compenser également les cales de neige éventuelles se formant dans la semelle de la chaussure.

Lors de la pratique du ski, la chaussure dont le talon reste libre peut fléchir en entraînant dans sa course le fil d'accrochage 50 qui à la fois coulisse dans l'embase 20 vers l'arrière en comprimant le ressort 38 par l'intermédiaire du chariot 40 et pivote vers le haut autour de ses extrémités 53 (cf. Figure 4).

Le ressort 38 fournit alors l'énergie de rappel de la chaussure vers la surface supérieure du ski puisqu'il tend à se détendre et donc à ramener le fil d'accrochage 50 vers l'avant.

L'énergie de rappel n'est donc pas fournie par une déformation élastique du fil 50 qui vieillit donc beaucoup mieux.

Par ailleurs, cette énergie de rappel est complètement définie puisque donnée par la compression d'un ressort de compression 38 et est mieux contrôlée et contrôlable que si elle était fournie par la flexion d'un fil comme dans l'art antérieur.

Par ailleurs, le déplacement, vers l'arrière par rapport aux moyens de butée avant 60, de l'ancrage 53 du fil ressort fournit une triangulation permettant un meilleur maintien de la chaussure notamment en direction transversale.

Cette triangulation et notamment l'ancrage articulé du fil d'accrochage 50 par ses extrémités 53, permet également un plus grand débattement en flexion de la chaussure, ce qui est recherché pour une utilisation ski de fond.

On notera que l'ancrage articulé de l'étrier 60 sur l'embase 20, combiné à la forme arrondie 11a de l'avant de la semelle, permettant un léger pivotement de celui-ci vers l'avant lors d'un pivotement de la chaussure, et permet donc d'accompagner le mouvement de déroulement de la chaussure en fin de foulée et donc d'augmenter encore l'amplitude de la foulée. En pratique, une augmentation de l'ordre de 10 à 15° de débattement de la chaussure en fin de foulée peut être obtenue grâce à la forme arrondie 11a de la semelle de celle-ci à l'avant, ce qui est particulièrement intéressant.

Enfin, la présence sur toute la longueur de la semelle de la chaussure de la nervure de guidage 70, qui se prolonge par la partie arrière de l'embase 21 jusqu'à l'extrémité avant de la chaussure, permet de contrôler le déroulement de la chaussure jusqu'à la fin du mouvement, en lui fournissant un appui et une butée en direction transversale.

Comme le montre notamment la figure 1, la nervure de guidage 70 est interrompue dans la zone des métatarses pour le passage du fil d'accrochage 50 et du crochet associé de la chaussure.

Les formes de l'arête de guidage sont par ailleurs conçues pour optimiser le guidage de la chaussure.

La figure 6 illustre de façon schématique un second mode de réalisation dans lequel les éléments similaires ou identiques sont désignés par les mêmes références augmentées de 100.

En fait, ce système de fixation comporte les mêmes éléments de verrouillage, à savoir étrier de butée avant 160 articulé en 163, fil d'accrochage 150 relié à un chariot 140, qui est monté coulissant, est sollicité vers l'avant par un ressort 138 et dont le déplacement en direction longitudinale est commandé par un levier 130.

La différence essentielle réside en fait dans la position des articulations 131 et 134 du levier 130 et des biellettes 132 qui sont situées à l'arrière du ressort 138. Le fonctionnement est par ailleurs identique.

## Revendications

1. Dispositif de fixation lié à un article de sport pour y fixer une chaussure comprenant une semelle, le dispositif comportant des moyens de butée (60, 160) destinés à coopérer avec l'extrémité avant de la chaussure, comportant des moyens d'accrochage élastique (50, 150) destinés à coopérer avec des moyens d'accrochage associés (17,117) de la semelle disposés en arrière de l'extrémité avant de la semelle, et dans lequel lesdits moyens d'accrochage élastiques sont destinés à exercer sur ladite semelle un effort de traction en direction desdits moyens de butée, **caractérisé par le fait que** les moyens d'accrochage élastique (50, 150) sont ancrés sur le dispositif de fixation par des moyens d'ancrage articulés agencés en arrière des moyens de butée (60, 160).

2. Dispositif de fixation selon la revendication 1, **caractérisé en ce que** les moyens d'ancrage (40, 53 ; 140, 153) des moyens d'accrochage élastique sont déplaçables en direction longitudinale à l'encontre de moyens élastiques (38, 138).

3. Dispositif de fixation selon l'une des revendications 1 ou 2, **caractérisé en ce que** les moyens d'accrochage élastique (50, 150) sont constitués par un fil en forme de U comportant une branche transversale apte à coopérer avec les moyens d'accrochage associés (17,117) de la chaussure.

4. Dispositif de fixation selon la revendication 2, **caractérisé en ce que** le déplacement des moyens d'ancrage des moyens d'accrochage élastique est commandé par un système de levier (30, 130) à genouillère.

5. Dispositif de fixation selon l'une des revendications 1 à 4, **caractérisé en ce que** les moyens de butée avant sont constitués par un étrier (60, 160) coopérant avec la semelle (12, 112) de la chaussure.

6. Dispositif de fixation selon la revendications 5, **caractérisé en ce que** l'étrier (60) comporte une branche horizontale (61) sensiblement en forme d'arc de cercle.

7. Dispositif de fixation selon l'une des revendications 5 ou 6, **caractérisé en ce que** l'étrier (60) est articulé sur le dispositif de fixation.

8. Dispositif de fixation selon l'une des revendications 1 à 7, **caractérisé en ce que** le dispositif de fixation comporte une nervure de guidage (70, 71) apte à coopérer avec une rainure (14) associée à la chaussure.

## Patentansprüche

1. Bindungsvorrichtung, verbunden mit einem Sportgegenstand, um an diesem einen Schuh zu befestigen, der eine Sohle aufweist, wobei die Vorrichtung Anschlageinrichtungen (60, 160) aufweist, die dazu bestimmt sind, mit dem vorderen Ende des Schuhs zusammenzuwirken, elastische Verhakungseinrichtungen (50, 150), die dazu bestimmt sind, mit den zugeordneten Verhakungseinrichtungen (17, 117) der Sohle zusammenzuwirken, welche hinter dem vorderen Ende der Sohle angeordnet sind, und in welcher die elastischen Verhakungseinrichtungen dazu bestimmt sind, auf die Sohle eine Zugkraft in Richtung der Anschlageinrichtungen auszuüben, **dadurch gekennzeichnet, dass** die elastischen Verhakungseinrichtungen (50, 150) an der Bindungsvorrichtung durch gelenkige Verankerungseinrichtungen verankert sind, welche hinter den Anschlageinrichtungen (60, 160) angeordnet sind.

2. Bindungsvorrichtung nach Anspruch 1, **dadurch gekennzeichnet, dass** die Verankerungseinrichtungen (40, 53; 140, 153) der elastischen Verhakungseinrichtungen in Längsrichtung gegen elastische Einrichtungen (38, 138) verschiebbar sind.

3. Bindungsvorrichtung nach einem der Ansprüche 1 oder 2, **dadurch gekennzeichnet, dass** die elastischen Verhakungseinrichtungen (50, 150) durch einen U-förmigen Draht gebildet werden, welcher einen querverlaufenden Arm aufweist, der geeignet ist, mit den dem Schuh zugeordneten Verhakungseinrichtungen (17, 117) zusammenzuwirken.

4. Bindungsvorrichtung nach Anspruch 2, **dadurch gekennzeichnet, dass** die Verschiebung der Verankerungseinrichtungen der elastischen Verhakungseinrichtungen durch ein Kniehebelsystem (30, 130) gesteuert wird.

5. Bindungsvorrichtung nach einem der Ansprüche 1 bis 4, **dadurch gekennzeichnet, dass** die vorderen Anschlageinrichtungen durch einen Bügel (60, 160) gebildet werden, der mit der Sohle (12, 112) des Schuhs zusammenwirkt.

6. Bindungsvorrichtung nach Anspruch 5, **dadurch gekennzeichnet, dass** der Bügel (60) einen im Wesentlichen kreisbogenförmigen horizontalen Arm (61) aufweist.

7. Bindungsvorrichtung nach einem der Ansprüche 5 oder 6, **dadurch gekennzeichnet, dass** der Bügel (60) an der Bindungsvorrichtung angelenkt ist.

8. Bindungsvorrichtung nach einem der Ansprüche 1 bis 7, **dadurch gekennzeichnet, dass** die Bindungsvorrichtung eine Führungsrippe (70, 71) aufweist, die geeignet ist, mit einer dem Schuh zugeordneten Nut (14) zusammenzuwirken.

## Claims

1. Fixing device connected to a sports gear for fixing a shoe thereto comprising a sole, the device comprising stop means (60, 160) adapted to cooperate with the shoe front end, comprising elastic catching means (50, 150) adapted to cooperate with the sole associated catching means (17, 117) arranged behind the sole front end and in which said elastic catching means are adapted to exert on said sole a tension pressure towards said stop means, **characterized in that** the elastic catching means (50, 150) are anchored on the fixing device by journalled anchoring means arranged behind the stop means (60, 160).

2. Fixing device according to claim 1, **characterized in that** the anchoring means (40, 53; 140, 153) of the elastic catching means can be longitudinally displaced countering the elastic means (38, 138).

3. Fixing device according to one of claims 1 or 2, **characterized in that** the elastic anchoring means (50, 150) are constituted of a U-shaped wire comprising a transverse arm capable of cooperating with the shoe associated catching means (17, 117).

4. Fixing device according to claim 2, **characterized in that** the displacement of the anchoring means of the elastic catching means is controlled by a knuckle-joint lever system (30, 130).

5. Fixing device according to one of claims 1 through 4, **characterized in that** the front stop means are constituted of a stirrup (60, 160) cooperating with the shoe sole (12, 112).

6. Fixing device according to claim 5, **characterized in that** the stirrup (60) comprises a horizontal arm (61) shaped substantially in a circular arch.

7. Fixing device according to one of claims 5 or 6, **characterized in that** the stirrup (60) is journalled on the fixing device.

8. Fixing device according to one of claims 1 through 7, **characterized in that** the fixing device comprises a guiding rib (70, 71) adapted to cooperate with a groove (14) associated with the shoe.
